# EUROPÄISCHE PATENTSCHRIFT

(11) **EP 2 212 204 B1**
(45) Veröffentlichungstag und Bekanntmachung des Hinweises auf die Patenterteilung: **14.01.2015**
(21) Anmeldenummer: 08847519.9
(22) Anmeldetag: 03.11.2008
(51) Int. Cl.: B65B 29/00, B65B 43/60, B65B 51/06, B65B 55/24, B65B 61/28, B65B 51/14, B65B 7/02, B65B 1/04

(54) **VORRICHTUNG ZUM FÜLLEN UND VERSCHLIESSEN VON TABAKBEUTELN**
DEVICE FOR FILLING AND CLOSING TOBACCO POUCHES
DISPOSITIF POUR REMPLIR ET FERMER DES SACHETS DE TABAC

(30) Priorität: 09.11.2007 DE 102007053854
(43) Veröffentlichungstag der Anmeldung: 04.08.2010
(62) Teilanmeldung aus: 14002586.7
(73) Patentinhaber: Focke & Co. (GmbH & Co. KG), 27283 Verden (DE)
(72) Erfinder: THIERIG, Jörg, 86482 Aystetten (DE); ROESLER, Burkard, 27337 Blender (DE); HÄFKER, Thomas, 27299 Langwedel (DE); BUSE, Henry, 27374 Visselhövede (DE); POPP, Konrad, 86199 Augsburg (DE); WITZMANN, Holger, 88048 Friedrichshafen-Fischbach (DE)
(74) Vertreter: Bolte, Erich
(86) Internationale Anmeldenummer: PCT/EP2008/009245
(87) Internationale Veröffentlichungsnummer: WO 2009/059729

(56) Entgegenhaltungen:
- EP-A- 0 870 683
- EP-A- 0 879 762
- EP-A1- 1 048 230
- WO-A-94/23997
- DE-A1- 2 453 201
- FR-A- 2 767 306

## Beschreibung

Die Erfindung betrifft eine Vorrichtung zum Handhaben von Beuteln für insbesondere Tabak mit den Merkmalen des Oberbegriffs des Anspruchs 1.

Bei einer bekannten Vorrichtung zum Füllen und Verschließen von Tabakbeuteln (EP 0 870 683 B1) werden Beutel paarweise am Umfang eines um eine vertikale Achse drehenden Revolvers als Träger für die Beutel positioniert. Der Revolver bildet - wie bei einem Quadrat - vier je paarweise einander gegenüberliegende Halteflächen für je zwei Tabakbeutel. Die Taschen werden nach Einfüllen einer Tabakportion durch Siegeln im Bereich der Öffnung verschlossen.

Weiterhin ist eine Vorrichtung zum Herstellen und Füllen von Tabakbeuteln mit Wickellasche bekannt (EP 1 048 230 A1), bei der die Herstellung, Befüllung und das Verschließen der Beutel im Bereich einer geradlinigen Förderstrecke erfolgen. Die gefüllten und verschlossenen Beutel werden sodann einem revolverartig ausgebildeten Kopf übergeben mit Halterungen zum Fixieren der gefüllten Taschen der Beutel. Der Kopf ist mit Organen eingerichtet zum Falten der Wickellasche in die Schließstellung durch Umhüllen der Tasche. Die fertigen Beutel - mit die Tasche umwickelnder Lasche - werden auf einem Abförderer abgelegt. Die Anlage ist komplex und aufwendig aufgrund der sehr unterschiedlichen Aggregate für die einzelnen Arbeitsschritte bei der Herstellung, Befüllung und beim Schließen der Beutel sowie beim Falten der Wickellasche.

Der Erfindung liegt demnach die Aufgabe zugrunde, eine Vorrichtung für die Herstellung von Beuteln für insbesondere Tabak vorzuschlagen, die bei einer kompakten Bauweise eine hohe zuverlässige Leistung erreicht.

Zur Lösung dieser Aufgabe ist die erfindungsgemäße Vorrichtung durch die Merkmale des Anspruchs 1 gekennzeichnet.

Die erfindungsgemäße Vorrichtung ist so ausgebildet, dass die Behandlung der Beutel, nämlich insbesondere Füllen, Verschließen und Wickeln der Lasche in einer Bewegungsebene der Beutel quer zur Richtung des Zuförderns und/oder des Abförderns. Hierzu werden die Beutel von dem Revolver übernommen und durch diesen entlang einer entsprechenden Umlaufbahn transportiert. Dadurch ergibt sich eine raumsparende Aufteilung der Bewegungsbahnen. Darüber hinaus ist es möglich, mehrere Beutel in parallelen (quergerichteten) Ebenen vorzugsweise gleichzeitig und synchron zu verarbeiten.

Der Revolver als Träger und Transportmittel für die Beutel kann aus mehreren nebeneinander gleichachsig angeordneten Teilrevolvern bestehen, die mehrere Beutel nebeneinander durch die Bearbeitungsstationen transportieren. Der Revolver bzw. jeder Teilrevolver ist mit polygonartiger Querschnittsform ausgebildet, insbesondere sechseckig, also mit sechs ebenen Außenflächen bzw. Wandabschnitten, an denen jeweils eine Halterung für einen Beutel angebracht ist. Durch die Anordnung des Revolvers bzw. der Teilrevolver in aufrechten Ebenen bzw. quer zur Zuförderrichtung der Beutel können ohne wesentliche Veränderung der Maschinenabmessung mehrere Teilrevolver in Axialrichtung nebeneinander liegen und dadurch die Leistungsfähigkeit der Vorrichtung beträchtlich erhöhen.

Die am Revolver bzw. an den Revolverflächen positionierten Beutel durchlaufen dem Arbeitsablauf entsprechende Bearbeitungsstationen, nämlich eine Füllstation , optional eine Absaugstation, eine Verschluss- bzw. Siegelstation und eine Wickel- und Auswurfstation. Im Bereich dieser Stationen sind überwiegend ortsfeste, bewegbare Bearbeitungsorgane angeordnet.

*Fortsetzung der Beschreibung gemäß* WO 2009/059729*, Seite 2, ab Zeile 23 beginnend mit:* "Weitere Einzelheiten der Erfindung .." *bis zum Schluss der Beschreibung.*

Weitere Einzelheiten der Erfindung beziehen sich auf die in besonderer Weise ausgebildeten Bearbeitungsorgane des Beutels in den unterschiedlichen Stationen. Diese Einzelheiten werden nachfolgend anhand der in den Zeichnungen dargestellten Ausführungsbeispiele der Erfindung näher erläutert. Es zeigt:
- Fig. 1: einen ungefüllten, offenen (Tabak-)Beutel in perspektivischer Darstellung,
- Fig. 2: den Beutel gemäß Fig. 1 während der Befüllung,
- Fig. 3: den Beutel während eines (ersten) Faltschritts,
- Fig. 4: den Beutel gemäß Fig. 1 bis Fig. 3 in Schließstellung,
- Fig. 5: ein Bewegungsschema der Beutel in perspektivischer Darstellung,
- Fig. 6: einen Beutelförderer, nämlich einen (Trommel-)Revolver in Seitenansicht,
- Fig. 7: den Revolver gemäß Fig. 6 in Seitenansicht gemäß Pfeil VII in Fig. 6,
- Fig. 8: einen Ausschnitt VIII des Revolvers gemäß Fig. 6 in vergrößertem Maßstab,
- Fig. 9: eine Darstellung analog zu Fig. 9 einer Reinigungs- bzw. Absaugstation,
- Fig. 10: die Einzelheit gemäß Fig. 9 in Ansicht entsprechend Pfeil X in Fig. 9,
- Fig. 11: eine nochmals vergrößerte Ansicht von Organen gemäß Fig. 9, Fig. 10, teilweise im Schnitt,
- Fig. 12: eine weitere Einzelheit XII der Fig. 6, nämlich eine Schließstation, teilweise im Schnitt,
- Fig. 13: eine Einzelheit des Details gemäß Fig. 12 in einer veränderten Stellung,
- Fig. 14: eine Ansicht bzw. einen Schnitt XIV-XIV der Fig. 6, nämlich eine Wickel- und Abgabestation,
- Fig. 15: eine Einzelheit der Darstellurig gemäß Fig. 14 in der Schnittebene XV-XV, bei vergrößertem Maßstab,
- Fig. 16: eine Station des Revolvers, nämlich Falt- und Abgabestation in Seitenansicht, in vergrößertem Maßstab,
- Fig. 17: die Einzelheit gemäß Fig. 16 bei veränderter Stellung einzelner Organe,
- Fig. 18: die Station gemäß Fig. 16, Fig. 17 bei der Anbringung eines Verschlussstreifens am Beutel,
- Fig. 19: die Station gemäß Fig. 16 bis Fig. 18 bei der Übergabe eines Beutels an einen Abförderer,
- Fig. 20: ein anderes Ausführungsbeispiel für den Revolver im Längsschnitt.

Bei den Ausführungsbeispielen in den Zeichnungen geht es um die Herstellung bzw. Befüllung und den Verschluss von Beuteln 10 für jeweils eine Tabakportion 11 oder für andere stückige bzw. körnige oder faserige Packungsgüter. Der Beutel 10 steht aus einer gegebenenfalls mehrlagigen oder mehrschichtigen Folie oder aus anderem, dünnem Verpackungsmaterial.

Der Beutel 10 ist aus einem einzigen, streifenförmigen Zuschnitt gebildet. Zwei an ihren Rändern durch Nähte 13 miteinander verbundene, entlang einer Faltkante umgefaltete Abschnitte des Zuschnitts bilden Vorderwand 14 und Rückwand 15 einer Tasche 12. Die Rückwand 15 bildet einen über die Tasche 12 hinausragenden Fortsatz, nämlich eine Wickellasche 16. Die Tasche 12 weist eine Öffnung 17 auf, die zum Befüllen des Beutels 10 bzw. zur Entnahme des Inhalts dient. Die Öffnung 17 ist in geeigneter Weise verschließbar, insbesondere durch einen mehrfach benutzbaren Verschlussstreifen 18, der vorzugsweise als Peel-Seal-Naht ausgebildet ist.

Beim Befüllen und Verschließen des Beutels 10 wird dieser vorgefertigt, unverschlossen einer Füll- und Verschlussstation zugeführt. In deren Bereich wird die Öffnung 17 freigelegt, die Tabakportion 11 eingeführt und die Tasche 12 sodann verschlossen. Danach erfolgt ein Falt- bzw. Wickelprozess, sofern der Beutel 10, wie hier, mit einer Wickellasche 16 ausgebildet ist. Die Abmessungen des Beutels 10 sind vorzugsweise so gewählt, dass drei Falt- bzw. Wickelabschnitte entstehen, die in Fig. 1 durch quergerichtete, gestrichelte Linien kenntlich gemacht sind. Die (gefüllte) Tasche 12 bildet einen ersten Wickelabschnitt bzw. -schenkel. Es folgt ein Mittelabschnitt 19, der aus einem Teil der Tasche 12 oberhalb eines Füllbereichs und einem Teil der Wickellasche 16 besteht. An den Mittelabschnitt 19 schließt eine Randlasche 20 an.

Bei der Komplettierung des Beutels 10, nämlich beim Falten, wird so vorgegangen, dass der Mittelabschnitt 19 durch Falt- bzw. Halteorgane erfasst wird, im vorliegenden Falle durch Haltefinger 21, 22, die den Mittelabschnitt 19 erfassen und fixieren. Danach wird zunächst die Tasche 12 als Faltschenkel gegen den Mittelabschnitt 19 gefaltet. Schließlich wird die Randlasche 20 gegen die Tasche 12 umgelegt, hier gegen die Rückwand 15 derselben. In dieser fertigen Stellung wird die Wickellasche 16 bzw. deren Randlasche 20 durch ein standardmäßiges Haltemittel fixiert, hier durch einen Klebestreifen bzw. ein Tape 23. Dieses wird bei dem vorliegenden Ausführungsbeispiel an dem fertiggestellten, gewickelten Beutel 10 angebracht (Fig. 16 bis Fig. 18). Alternativ können die der Füll- und Verschließstation zugeführten, ungefüllten Beutel 10 bereits mit einem an der Wickellasche 16 angebrachten Tape 23 versehen sein.

Der Beutel 10 wird vor dem bzw. während des Wickelprozesses in vertikaler Ebene gehalten. Eine Besonderheit besteht darin, dass sich dabei die Tasche 12 oberhalb der Wickellasche 16 befindet und demnach durch Abwärtsbewegen bzw. Abwärtsfalten (Fig. 3) gegen den Mittelabschnitt 19 gelegt wird. Die nach unten weisende Randlasche 20 wird demnach aufwärts gefaltet. Die Halteorgane bzw. Haltefinger 21, 22 bleiben bis zur Fertigstellung des Beutels bzw. während einer Übergabe an einen Abförderer in der Haltestellung gemäß Fig. 4.

Zentrales Aggregat der Füll- und Verschlussstation ist ein Beutelförderer, der die Beutel 10 durch die erforderliche Anzahl von Bearbeitungsstationen hindurchfördert. Der Beutelförderer ist ein (Trommel-)Revolver 24, ein Hohlkörper, der um eine horizontale Achse drehend angetrieben wird, und zwar in aufeinanderfolgenden Teilschritten von Station zu Station. Der Revolver 24 weist eine durchgehende Außenwandung 25 als Träger der außen anliegenden Beutel 10 auf. Der Hohlkörper ist bei dem Ausführungsbeispiel gemäß Fig. 10 an lediglich einer Seite durch eine Endwandung 26 verschlossen, gegenüberliegend aber offen (Fig. 10). Die Endwandung 26 dient zur Lagerung des Revolvers 24 auf einer Antriebswelle 27.

An der Außenseite des Revolvers 24, nämlich an dessen Außenwandung 25 sind Aufnahmen 28 für Beutel 10 angeordnet. Zu diesem Zweck ist der Revolver 24 mit einer polygonalen Außenkontur versehen. Mehrere jeweils ebene Wandabschnitte 29 sind unter Bildung eines gleichförmigen Querschnitts miteinander verbunden. Besonders vorteilhaft ist die in Fig. 6 gezeigte Ausführung mit einem sechseckigen Revolver 24 und demnach sechs aufeinanderfolgenden, ebenen Wandabschnitten 29, die unter gleichen Winkeln zueinander angeordnet sind. Jeder Wandabschnitt 29 weist eine Aufnahme 28 auf, wobei der Wandabschnitt 29 und die an diesem angebrachte Aufnahme 28 jeweils einem Beutel 10 zugeordnet sind.

Der Revolver 24 ist um eine horizontale Achse drehbar gelagert. Hieraus ergibt sich eine geschlossene Umlaufbahn für die Aufnahmen 28 in vertikaler Ebene. Der Revolver 24 besteht vorzugsweise aus mehreren Teilrevolvern 30, 31, 32, 33, die in Axialrichtung nebeneinander liegen. Bei dem vorliegenden Ausführungsbeispiel ist der Revolver 24 mit vier Teilrevolvern 30..33 eine Einheit, nämlich ein gemeinsamer Hohlkörper. Dieser ist auf einer gemeinsamen Antriebswelle 27 gelagert. Die Teilrevolver 30..33 sind übereinstimmend und mit gleichen Abmessungen ausgebildet. Durch die einheitliche Gestaltung werden die an jedem Teilrevolver 30..33 angeordneten Beutel 10 gleichzeitig durch die jedem Teilrevolver 30..33 zugeordneten Bearbeitungsstationen hindurchgefördert und in diesen gleichzeitig bearbeitet. Es wird demnach jeweils gleichzeitig eine der Anzahl der Teilrevolver 30..33 entsprechende Anzahl von Beuteln 10 fertiggestellt und abgelegt. Alternativ ist es möglich, die Teilrevolver 30..33 als eigenständige Beutelförderer auszubilden, die entweder auf einer gemeinsamen Antriebswelle gelagert oder auch separat antreibbar sind. Bei dieser Ausführung können die Teilrevolver 30..33 individuell ausgewechselt werden. Insgesamt kann die Kapazität des Revolvers 24 durch Veränderung der Anzahl der Teilrevolver 30..33 auf einfache Weise vergrößert werden, ohne dadurch die maschinenrelevante Abmessung der Vorrichtung wesentlich zu verändern.

Der Revolver 24 bzw. jeder Teilrevolver 30..33 ist mit mehreren Aufnahmen 28 versehen, die längs des Umfangs verteilt sind. Vorteilhaft ist eine Ausbildung derart, dass an jedem Wandabschnitt 29 eine Aufnahme 28 angebracht ist. Die Aufnahmen 28 sind plattenförmig ausgebildete Formstücke mit Organen bzw. Hilfsmitteln zum Halten und Ausrichten jeweils eines Beutels 10. Die Haltemittel können mechanisch und/oder pneumatisch wirken.

Bei dem gezeigten Ausführungsbeispiel ist die Aufnahme 28 außermittig an dem jeweiligen Wandabschnitt 29 angebracht, nämlich in Drehrichtung des Revolvers 24 versetzt. Die plattenförmige Aufnahme 28 bildet eine ebene Anlagefläche 35 im Wesentlichen für die Anlage der ebenen, ausgerichteten Wickellasche 16. Darüber hinaus ist eine muldenförmige Formfläche 36 gebildet für die Anlage der Tasche 12.

Der vorgefertigte, ungefüllte Beutel 10 wird an die Aufnahme 28 gelegt und durch Saugluft und/oder durch Klemmorgane fixiert. Ein schwenkbar mit einem freien Ende der Platte der Aufnahme 28 verbundener Taschenhalter 37 wird so an den Beutel 10 gelegt, dass im Wesentlichen der Bereich der Tasche 12 erfasst und fixiert ist. Ein weiteres Halteorgan erfasst die Wickellasche 16, nämlich ein Klemmhebel 38, der winkelförmig ausgebildet schwenkbar an einem Tragteil 39 des benachbarten Wandabschnitts schwenkbar gelagert ist. Der Klemmhebel 38 erfasst die Wickellasche 16 mit einem winkelförmigen Halteschenkel im Bereich der Randlasche 20. Alternativ kann der Klemmhebel 38 eine andere bzw. zusätzliche Aufgabe übernehmen. Wenn - alternativ zu den gezeigten Ausführungsbeispielen - das Tape 23 zusammen mit dem ungefüllten Beutel 10 der Füllund Schließeinrichtung zugeführt wird, kann der Klemmhebel 38 als Abdeckorgan für den freiliegenden Bereich der Klebeseite des Tapes 23 dienen. Der Schenkel des Klemmhebels 38 überdeckt den klebenden Teil des Tapes 23, vorzugsweise mit einem geringen Abstand von der Klebefläche.

Ein wichtiges Haltemittel für den Beutel 10 im Bereich der Aufnahme 28 sind Saugbohrungen 34 sowohl im Bereich der Anlagefläche 35 für die Wickellasche 16 als auch im Bereich der Formfläche 36 für die Tasche 12. Der Beutel 10 wird auch bei gestreckter Wickellasche 16 weitgehend vollflächig durch die Saugbohrungen 34 fixiert. Diese können in ihrer Wirkung während des Wickelvorgangs weggeschaltet werden.

Die Relativstellungen des Revolvers 24 bzw. die Drehschritte sind so gewählt, dass während des jeweiligen Stillstands zwei einander gegenüberliegende Wandabschnitte 29 vertikal gerichtet und je zwei weitere Wandabschnitte 29 im unteren Bereich und im oberen Bereich dachförmig schräg gerichtet sind, in einer Stellung symmetrisch zu einer gedachten vertikalen Mittelebene. Die Stationen des Revolvers 24 sind so verteilt, dass in einer unteren Beschickungsstation 40 die Beutel 10 bzw. entsprechende Zuschnitte an die schräg nach unten gerichtete Aufnahme 28 angelegt werden. Durch Verschwenken des Taschenhalters 37 und des Klemmhebels 38 bis zur Anlage am Beutel 10 und durch Unterdruck an den Saugbohrungen 34 wird dieser fixiert.

Der nächste Fördertakt bringt den Beutel 10 in eine Leerstation, in der keine Arbeitsschritte vollzogen werden. Danach gelangt die Aufnahme 28 samt Beutel 10 in eine Füllstation 41. Die Tasche 12 befindet sich nun im unteren Teil der Aufnahme 28, mit der Öffnung 17 nach oben weisend. Über die frei gelegte Öffnung 17 wird nun von oben durch geeignete Füllorgane die Tabakportion 11 in den (aufrechten) Beutel 10 eingeführt.

In der nächsten Station, in der der Beutel 10 eine Schrägstellung erhält, werden bei dem vorliegenden Ausführungsbeispiel (Tabak-)Partikel aus dem Bereich der Öffnung 17 entfernt in einer entsprechend ausgerüsteten Absaugstation 69.

Nach einem weiteren Schaltschritt gelangt die Aufnahme 28 in eine Stellung, in der der Beutel 10 eine abwärts geneigte Schräglage einnimmt. In dieser Station, einer Schließstation 42, wird die Öffnung 17 verschlossen, und zwar durch Anbringen einer Verschlussnaht durch thermisches Siegeln. Eine vorteilhafte Alternative sieht vor, dass die Schließstation 42 in den Bereich der Absaugstation 69 verlegt ist und diese ersatzlos entfällt. Bei dieser Variante liegt der Beutel 10 in einer aufwärtsgeneigten Schräglage, sodass aus der (noch offenen) Tasche 11 kein Inhalt entweichen kann.

Danach wird durch entsprechende Drehung des Revolvers 24 die Aufnahme 28 wieder in eine aufrechte Position gefördert. In diesem Bereich, einer Wickel-Station 43, wird mindestens die Wickellasche 16 in die packungsgerechte Position gebracht. Im vorliegenden Fall wird darüber hinaus das Tape 23 angebracht und im Bereich dieser Station 43 der fertige Beutel 10 einem Abförderer 44 übergeben.

Die Arbeitsstationen des Revolvers 24 sind mit aufgabengerechten ortsfesten Aggregaten bestückt. In einer Absaugstation 69 tritt ein Absaugaggregat 45 mit einem sich verjüngenden Saugstutzen 46 in die Öffnung 47 der Tasche 12 ein und ist oberhalb des Füllbereichs zum Absaugen von Partikeln wirksam. Die Öffnung 17 wird dabei durch den gewölbten Taschenhalter 37 soweit in Schließstellung gehalten, dass die Absaugung von Tabak aus dem Inneren der Tasche 12 vermieden wird. Die im Schließbereich der Öffnung 17 abgesaugten Partikel gelangen in einen Sammelraum 47 und werden durch ein quergerichtetes, achsparalleles Saugrohr 48 abgeführt. Bei mehreren nebeneinander angeordneten Teilrevolvern 30..33 ist ein gemeinsames Saugrohr 48 für mehrere benachbarte Sammelräume 47 bzw. Saugstutzen 46 vorgesehen.

Wie aus Fig. 11 ersichtlich, ist der in die Öffnung 17 eintretende Saugstutzen 46 mit geringerer Breite ausgebildet als der Beutel 10 bzw. die Öffnung 17. Der Saugstutzen 46 ist darüber hinaus in Axialrichtung hin- und herbewegbar, also in Richtung der Längserstreckung der Öffnung 17. Dadurch ist zum einen die Einführung des Saugstutzens in die Öffnung 17 erleichtert. Zum anderen ist gewährleistet, dass der Schließbereich der Öffnung 17 komplett von Partikeln und anderen Rückständen befreit wird.

Des Weiteren ist die Schließstation 42 in besonderer Weise ausgebildet. Ein freier Randbereich der Vorderwand 14 der Tasche 12 wird hier mit der Rückwand 15 durch thermisches Siegeln, jedenfalls durch Übertragung von Wärme und Druck verbunden. Zu diesem Zweck ist ein Siegelorgan 49 vorgesehen, welches während der Stillstandsphase des Revolvers 24 an den Beutel 10 im Bereich der Öffnung 17 gedrückt wird. Ein im vorliegenden Falle keilförmiger, beheizter Siegelbalken 50 wird mit einer verhältnismäßig schmalen Siegelkante gegen die zu verbindenden Folien gedrückt, sodass eine Siegelnaht, insbesondere eine Peel-Seal-Naht erzeugt wird. Das Siegelorgan 49 ist querbewegbar im Bezug auf den Beutel 10, nämlich heb- und senkbar, im vorliegenden Falle durch Anordnung an einem Schwenkhebel 51. Beim Abheben des Siegelbalkens 50 von den Folien wird ein Niederhalter 52 wirksam, also ein in einem freien Bereich versetzt zur Siegelnaht an den Folien anliegendes stegartiges Halteorgan. Dieses ist am Siegelorgan 49 parallel zum Siegelbalken 50 gelagert, und zwar in einer Vertiefung 53 eines Halters und steht unter der Belastung einer Feder 54. Beim Abheben des Siegelbalkens 50 bleibt der Niederhalter 52 zunächst unter Anlage an den versiegelten Folien und verhindert so ein Abheben derselben mit dem Siegelbalken 50. Bei weiterer Abhubbewegung kommt auch der Niederhalter 52 vom Beutel 10 frei. Zwischen Siegelbalken 50 und Niederhalter 52 ist ein isolierendes Abgrenzorgan angebracht, nämlich ein Streifen 55 aus Gummi, Kunststoff, insbesondere Teflon. Der Streifen 55 ist am Niederhalter 52, nämlich an dessen unterem Randbereich, angebracht und wird mit diesem abgehoben bzw. in Position gebracht. Die Schließstation 42 kann bei Wegfall der Absaugstation 69 in deren Bereich angeordnet sein, also an einem in Drehrichtung aufwärtsgerichteten Wandabschnitt 29.

Die Wickelstation 43 ist bei dem vorliegenden Ausführungsbeispiel als Station mit mehreren Funktionen ausgestattet. Die Beutel 10 sind so positioniert, dass die Tasche 12 im oberen Bereich positioniert ist und sich die Wickellasche 16 unterhalb der Tasche 12 erstreckt.

In der Station 43 wird ein erster Falt- bzw. Wickelschritt an dem Beutel 10 vollzogen. Die Fixierung des oberen Beutelteils, nämlich der Tasche 12, wird gelöst. Zu diesem Zweck wird der Taschenhalter 37 abgeschwenkt. Des Weiteren werden die Saugbohrungen 34 im Bereich der Formfläche 36 entlüftet. Dadurch kann die Tasche 12 in einem ersten Wickelschritt nach unten geschwenkt werden in die Position gemäß Fig. 17, nämlich unter Anlage an dem Mittelabschnitt 19 der Wickellasche 16. Dieser Vorgang des Umlegens der Tasche 12 wird unterstützt oder ausgeführt von einem Faltheben 56, der ortsfest, jedoch schwenkbar an einem Halter 57 gelagert ist. Ein Endbereich des Schwenkhebels 56 ist als gebogener Finger 58 ausgebildet, der mit einem freien Ende gegen den Beutel 10 bzw. die Tasche 12 bewegt wird und diese nach unten umlegt. In der Endstellung (Fig. 17) umfasst der Finger 58 einen Teil der Tasche 12 und fixiert den Falt- bzw. Wickelschritt.

Sodann wird der nach unten weisende Bereich der Wickellasche 16, nämlich die Randlasche 20, erfasst und durch Aufwärtsbewegung gegen die nach außen gerichtete freie Seite des Beutels 10 bzw. der Tasche 12 gefaltet (Fig. 17, Fig. 18). Hierzu dient ein Laschenfalter 59, der ebenfalls ortsfest, bewegbar im Bereich der Station 43 gelagert ist, im vorliegenden Falle gleichachsig bzw. im selben Schwenklager wie der Falthebel 56. Der winkelförmige bzw. U-förmige Laschenfalter 56 erfasst den freien Teil der Wickellasche 16 mit einem abgewinkelten Schenkel 60. Durch Aufwärtsbewegung des Laschenfalters 59 wird die Randlasche 20 aufwärtsbewegt gegen die abliegende Seite der gewölbten Tasche 12. In der Endstellung (Fig. 18) fixiert der entsprechend geformte Schenkel 60 die Randlasche 20 in der exakten Anlage an der Tasche 12.

Der Halter 57 für den Schwenkhebel 56 einerseits und den Laschenfalter 59 andererseits ist ortsfest innerhalb des (einseitig offenen) Revolvers 24 angeordnet. Die Organe 56, 59 treten durch zielgerichtet positionierte Ausnehmungen bzw. Öffnungen in der Außenwandung 25 des Revolvers 24 hindurch sowie durch entsprechende Öffnungen und Ausnehmungen im Bereich der Aufnahme 28. Auch andere Bearbeitungsorgane können erforderlichenfalls ortsfest innerhalb des Revolvers 24 angeordnet sein.

Vor dem Wirksamwerden des Laschenfalters 59 werden die Haltemittel für die Wickellasche 16 gelöst, nämlich der Klemmhebel 38 und Saugbohrungen 34 im Bereich der Anlagefläche 35. Der Halter 57 mit den Faltorganen für den Beutel 10 in der Station 43 ist - ohne weitere Details - in Fig. 10 dargestellt. Der vereinfacht dargestellte Halter 57 ist als Hohlkörper ausgebildet zur Aufnahme von Getriebeteilen und Antriebsmittel für die Falt- bzw. Wickelorgane, nämlich für die Finger 58 einerseits und die Laschenfalter 59 andererseits, wobei mehrere zu einer Einheit verbundene Teilrevolver 30..33 einen gemeinsamen Halter 57 für die Falt- bzw. Wickelorgane aufweisen und dieser Halter 57 innerhalb des Revolvers 24 achsparallel verläuft. Des Weiteren sind die Wandabschnitte 29 sowie die Aufnahme 28 mit schlitzartigen Ausnehmungen versehen, die den Durchtritt der Faltund Halteorgane im Bereich dieser Station ermöglichen.

In der Wickelstation 43 werden auch die im Zusammenhang mit Fig. 1, Fig. 3 und Fig. 4 beschriebenen Hilfsorgane wirksam, nämlich die Haltefinger 21, 22. Diese sind an einem gemeinsamen Träger angebracht, im vorliegenden Falle an zwei seitlichen Traglaschen 61, 62. Diese sind mit Abstand voneinander auf einer Tragachse 63 gelagert. In der Arbeitsstellung sind die Traglaschen 61, 62 quer zur Aufnahme 28 gerichtet. Die Haltefinger 21, 22 wiederum sind quer, nämlich hakenförmig zu den Traglaschen 61, 62 angeordnet (Fig. 14). Dadurch liegen die Traglaschen 61, 62 außerhalb des Bereichs der Beutel 10, während die quergerichteten Tragfinger 21, 22 Kontakt erhalten mit der freien Seite des Beutels 10, nämlich der Wickellasche 16 zur Definition des Mittelabschnitts 19 (Fig. 16). Die Haltefinger 21, 22 werden bei dem Falt- bzw. Wickelprozess von der Wickellasche 16 umhüllt. Beim fertigen Beutel 10 greifen die Haltefinger 21, 22 in einen durch die Tasche 12 einerseits und den Mittelabschnitt 19 andererseits definierten Innenbereich ein. Wenn die übrigen Halteorgane gelöst bzw. zurückgezogen werden, nämlich der Falthebel 56 und der Laschenfalter 59, wird der fertig gewickelte Beutel von den Haltefingern 21, 22 in der Position getragen.

In der Station 43 wird ein weiterer Schritt vollzogen. Der Tape 23 zur Fixierung der Randlasche 20 an der Tasche 12 wird in Position gebracht. Die Tapes 23 werden durch einen Tapeförderer 64 zugeführt und zur Übergabe an einen Beutel 10 bereitgehalten. Zu diesem Zweck ist ein Übergabeorgan für jeweils ein Tape 23 vorgesehen. Dieses besteht aus einem Schwenkarm 65 mit einem schwenkbar an diesem angebrachten Tapehalter 66, der hier als Saugorgan ausgebildet ist, also als elastisches, kappenförmiges Element, welches an der freien Seite eines Tapes 23 im Bereich des Tapeförderers 64 angesetzt wird und durch Unterdruck das Tape 23 erfasst und vom Tapeförderer 64 abnimmt. Durch Bewegungen des Schwenkarms 65 einerseits und des Tapehalters 66 andererseits gelangt dieser in eine Stellung zur packungsgemäßen Positionierung des Tapes 23 an dem Beutel 10 (Übergabestellung gemäß Fig. 18). Die Randlasche 20 wird dabei weiterhin durch den Laschenfalter 59 gehalten.

Der Beutel 10 ist damit komplettiert. Im Bereich der Station 43 wird der Beutel 10 abgegeben bzw. abtransportiert, und zwar durch den als Endlos- bzw. Gurtförderer ausgebildeten Abförderer 44. Der Beutel 10 wird mit Hilfe eines Übergabeförderers von der Aufnahme 28 abgehoben und auf dem Abförderer 44 abgelegt. Diese Aufgabe wird hier von den Haltefingern 21, 22 in Verbindung mit den Traglaschen 61, 62 übernommen. Diese sind mittels Schwenkhebel 67 aus der Position am Revolver 24 queraxial bewegbar und auf einem Obertrum des Abförderers 44 ablegbar. Die Halteorgane, nämlich Traglaschen 61, 62 mit den Haltefingern 21, 22 sind dabei relativ zum Schwenkhebel 67 drehbar, sodass die Traglaschen 61, 62 abwärts gerichtet sind bei der Ablage des Beutels 10 auf dem Abförderer 44. Zur Übergabe des Beutels bzw. zum Lösen desselben von den Haltefingern 21, 22, sind diese auseinanderbewegbar, und zwar durch Auseinanderbewegen der Traglaschen 61, 62, sodass die Haltefinger 21, 22 aus der Stellung zwischen Wickellasche 16 und Tasche 12 frei kommen.

Die Traglaschen 61, 62 sind drehbar und in Axialrichtung verschiebbar auf der achsparallel angeordneten Tragachse 63 gelagert. Wie in Fig. 7 gezeigt, ist bei einem Revolver 24 aus mehreren Teilrevolvern 30..33 eine gemeinsame Tragachse 63 für die jedem Beutel 10 bzw. jeder Station 43 zugeordneten Traglaschen 61, 62 vorgesehen. Die vorgenannten Organe werden demnach synchron bzw. gleichzeitig betätigt. An den Enden der gemeinsamen Tragachse 63 sind Schwenkhebel 67 angeordnet, sodass mehrere, nämlich vier Beutel 10 gleichzeitig in der beschriebenen Weise und entsprechend der Darstellung in Fig. 18, Fig. 19 von dem Revolver 24 abgehoben und auf dem Abförderer 44 abgelegt werden.

Auf der durchgehenden Tragachse 63 sind auch die jeder Station zugeordneten Schwenkarme 65 für den Tapehalter 66 schwenkbar gelagert.

Die Ausbildung und Relativstellung des Revolvers 24 und die dadurch bedingte Förderrichtung der Beutel 10 ermöglicht einen besonderen Materialfluss der Gesamtvorrichtung (Fig. 5). Die vorgefertigten, ungefüllten Beutel 10 werden auf einem Zuförderer 68 angeliefert, und zwar gruppenweise in einer Relativstellung entsprechend der Anzahl der nebeneinander wirksamen Aufnahmen 28 und der Relativstellung derselben. Bei dem vorliegenden Ausführungsbeispiel werden demnach im Bereich des Zuförderers 68 vier nebeneinanderliegende Beutel 10 im Bereich der Beschickungsstation 40 zur Verfügung gestellt, und zwar in Schrägstellung sowie mit Abständen entsprechend den Abständen der Aufnahmen 28. Die Beutel 10 werden dann gleichzeitig, gemeinsam durch schräg aufwärts gerichtete Bewegung an die Aufnahmen 28 angelegt. Durch die Drehbewegung des Revolvers 24 bzw. der Teilrevolver 30..33 werden die Beutel in einer vertikalen Ebene umlaufend transportiert, also quer zur Richtung des Zuförderers 68. die Bewegungsbahn der Beutel bis zu deren Fertigstellung entspricht nahezu einer vollen Umdrehung des Revolvers 40. Der Abförderer 44 ist gegenüber dem Zuförderer 68 der Höhe nach versetzt, sodass die Beutel 10 nach Fertigstellung abgegeben werden, bevor die betreffenden Aufnahmen 28 wieder in die Beschickungsstation 40 gelangen. Der Abförderer 44 ist parallel zum Zuförderer 68 gerichtet, versetzt zu diesem und vorzugsweise unter Fortsetzung der Förderrichtung (Fig. 5). Eine Besonderheit ist die Anordnung von Bearbeitungs-, insbesondere Faltorganen im Bereich des Revolvers 24. Dieser ist an einer Seite bzw. an einem Ende offen, sodass ortsfeste Organe im Innenraum des Revolvers 24 positioniert werden können. Der Revolver 24 bzw. dessen Außenwandung 25 ist mit Ausnehmungen bzw. Öffnungen versehen, durch die die im Inneren des Revolvers 24 angeordneten Werkzeuge hindurchtreten können, um an der Außenseite des Revolvers 24 im Bereich der Aufnahmen 28 wirksam werden zu können. So sind Ausnehmungen 70 im Revolvermantel vorgesehen für den Durchtritt der Laschenfalter im Bereich der Wickelstation 43. Die Laschenfalter 59 sind bügelförmig ausgebildet. Die Ausnehmungen 70 sind entsprechend geformt (Fig. 20). Weiterhin sind schlitzartige Öffnungen 71 vorgesehen, und zwar je zwei parallele Öffnungen 71 für den Durchtritt der Finger 58 zum Falten bzw. Umlegen der Tasche 12, ebenfalls in der Wickelstation 43. Die genannten Organe 56, 59 sind schwenkbar an einem gemeinsamen Träger bzw. Halter 57 angeordnet, der sich als feststehendes Organ in Längsrichtung des Revolvers 24 erstreckt.

Der Revolver 24 kann vorteilhafter Weise auch so ausgebildet sein, wie in Fig. 20 gezeigt. Der ebenfalls polygonartig ausgebildete Revolver 24 ist auf einer feststehenden Drehachse 72 gelagert. Die Trommel bzw. der Revolver 24 ist drehbar auf der Drehachse 72 gelagert bzw. - bei dem Beispiel gemäß Fig. 20 - einerseits auf der Drehachse 72 mit einem Drehlager 73 und auf ortsfesten Stützrollen 74 am gegenüberliegenden Ende. Der Revolver 24 ist an beiden Enden offen. Der Antrieb wird über ein Zahnradgetriebe auf den Revolver 24 übertragen. Zu diesem Zweck ist in einem Endbereich des Revolvers 24 - hier gegenüberliegend zum Drehlager 73 - ein innenliegender Zahnkranz 75 mit dem Revolver 24 verbunden. Der Antrieb wird über ein Antriebsritzel 76 übertragen, welches hier außermittig angeordnet ist und mit dem Zahnkranz 75 in Eingriff steht. Der Revolver 24 ist im Bereich des Antriebs mit einer Abdeckung versehen, nämlich einer Abdeckplatte 77, die am freien Ende der Drehachse 72 angeordnet ist. Organe können durch die Abdeckplatte 77 hindurchtreten.

Im Inneren des Revolvers 24 sind auch hier Betätigungsorgane angebracht. Der Träger bzw. Halter 57 für die Organe 56 und 59 ist im Inneren des Revolvers 24 mit der Drehachse 72 in einer der betreffenden Arbeitsstation entsprechenden Relativstellung gelagert. Die Organe treten durch die Ausnehmungen 70 bzw. Öffnungen 71 hindurch. Der Antrieb für die Organe 56, 59 erfolgt über Antriebswellen 78, die ortsfest gelagert sind und im Bereich der Antriebsseite des Revolvers 24 in diesen eintreten, und zwar durch die Abdeckplatte 77 hindurch.

Auf der gegenüberliegenden Seite, nämlich im Bereich der Abstützung des Revolvers 24 auf der Drehachse 72, ist der Revolver 24 mit einer Endwandung 79 versehen. Diese stützt sich mit dem Drehlager 73 auf der Drehachse ab. Die Endwandung 79 ist mit einem System von pneumatischen Leitungen versehen, nämlich mit Saugbohrungen 80. Diese sind über weitere Saugleitungen oder -kanäle mit der Wandung des Revolvers 24 verbunden bzw. mit den Aufnahmen 28 für die Beutel 10 zur Versorgung der Saugbohrungen 34. Die Saugbohrungen 80 der Endwandung 79 sind über eine feststehende, ringförmige Vakuumscheibe 81 mit üblichen Anschlusskanälen und Anschlussleitungen 82 mit einer Unterdruckquelle verbunden.

**Bezugszeichenliste**

| | | | |
|---|---|---|---|
| 10 | Beutel | 47 | Sammelraum |
| 11 | Tabakportion | 48 | Saugrohr |
| 12 | Tasche | 49 | Siegelorgan |
| 13 | Naht | 50 | Siegelbalken |
| 14 | Vorderwand | 51 | Schwenkhebel |
| 15 | Rückwand | 52 | Niederhalter |
| 16 | Wickellasche | 53 | Vertiefung |
| 17 | Öffnung | 54 | Feder |
| 18 | Verschlussstreifen | 55 | Streifen |
| 19 | Mittelabschnitt | 56 | Falthebel |
| 20 | Randlasche | 57 | Halter |
| 21 | Haltefinger | 58 | Finger |
| 22 | Haltefinger | 59 | Laschenfalter |
| 23 | Tape | 60 | Schenkel |
| 24 | Revolver | 61 | Traglasche |
| 25 | Außenwandung | 62 | Traglasche |
| 26 | Endwandung | 63 | Tragachse |
| 27 | Antriebswelle | 64 | Tapeförderer |
| 28 | Aufnahme | 65 | Schwenkarm |
| 29 | Wandabschnitt | 66 | Tapehalter |
| 30 | Teilrevolver | 67 | Schwenkhebel |
| 31 | Teilrevolver | 68 | Zuförderer |
| 32 | Teilrevolver | 69 | Absaugstation |
| 33 | Teilrevolver | 70 | Ausnehmung |
| 34 | Saugbohrung | 71 | Öffnung |
| 35 | Anlagefläche | 72 | Drehachse |
| 36 | Formfläche | 73 | Drehlager |
| 37 | Taschenhalter | 74 | Stützrolle |
| 38 | Klemmhebel | 75 | Zahnkranz |
| 39 | Tragteil | 76 | Antriebsritzel |
| 40 | Beschickungsstation | 77 | Abdeckplatte |
| 41 | Füllstation | 78 | Antriebswelle |
| 42 | Schließstation | 79 | Endwandung |
| 43 | Wickelstation | 80 | Saugbohrung |
| 44 | Abförderer | 81 | Vakuumscheibe |
| 45 | Absaugaggregat | 82 | Anschlussleitung |
| 46 | Saugstutzen | | |

## Patentansprüche

1. Vorrichtung zum Handhaben von Beuteln (10) aus Folie oder dergleichen, insbesondere von Tabakbeuteln mit einer eine verschließbare Öffnung (17) aufweisenden Tasche (12) aus Vorderwand (14), Rückwand (15) und mit einer Verschluss- bzw. Wickellasche (16) als Fortsetzung der Rückwand (15) der Tasche (12), wobei die Beutel (10) aufeinanderfolgend
durch einen mit horizontaler Drechachse umlaufenden Revolver (24) mit Aufnahmen (28) für je einen Beutel (10) durch Bearbeitungsstationen hindurchförderbar sind, **gekennzeichnet durch** folgende Merkmale:
a) die Aufnahmen (28) für einen Beutel (10) bestehen aus einem vorzugsweise plattenförmigen Tragelement, an dem der ungefüllte Beutel (10) mit der Rückwand (15) der Tasche (12) und mit der ungefalteten, langgestreckten Verschluss- bzw. Wickellasche (16) anliegt,
b) die Aufnahme (28) weist Saugbohrungen (34) auf zum Fixieren des Beutels (10) im Bereich der Tasche (12) und/oder der Wickellasche (16) an der Aufnahme (28),
c) an jeder Aufnahme (28) ist mindestens ein mechanisches Halteorgan für die Tasche (12), nämlich ein vorzugsweise gewölbter, bewegbarer bzw. schwenkbarer Taschenhalter (37) und/oder mindestens ein der Wickellasche (16) des Beutels (10) zugeordneter Klemmhebel (38) angeordnet,
d) die Beutel (10) sind **durch** den Revolver (24) **durch** mehrere Bearbeitungsstationen hinduchtransportierbar, nämlich **durch** eine Beschickungsstation (40) zur Übertragung der Beutel (10) an den Revolver (24), **durch** eine Füllstation (41) zum Einführen des Inhalts - Tabakportion (11) - in die Tasche (12), **durch** eine Schließstation (42) zum Verschließen der Tasche (12), **durch** eine Wickel-Station (43) zum Falten der Wickellasche (16) in die packungsgerechte Position.
(Offenbarung Seite 7, zweiter Absatz bis Seite 8, erster Absatz der WO)

2. Vorrichtung nach Anspruch 1, **dadurch gekennzeichnet, dass** der Revolver (24) aus mehreren, insbesondere vier Teilrevolvern (30, 31, 32, 33) in Axialrichtung nebeneinanderliegend besteht, wobei jeder Teilrevolver (30..33) gleich gerichtete bzw. an gleicher Relativstellung angeordnete Aufnahmen (28) für Beutel (10) aufweist und vorzugsweise die Teilrevolver (30..33) zu einer konstruktiven Einheit mit gemeinsamen, taktweisen Antrieb verbunden sind.

3. Vorrichtung nach Anspruch 1 oder 2, **dadurch gekennzeichnet, dass** der Revolver (24) eine sechseckige Kontur aufweist mit sechs vorzugsweise gleichgroßen Wandabschnitten (29), die unter übereinstimmenden Winkeln jeweils mit benachbarten Wandabschnitten (29) verbunden sind, derart, dass je zwei paarweise einander diametral gegenüberliegende Wandabschnitte (29) parallel gerichtet sind, wobei die Aufnahmen (28) jeweils im Bereich eines ebenen Wandabschnitts (29) angebracht sind..

4. Vorrichtung nach Anspruch 1 oder einem der weiteren Ansprüche, **gekennzeichnet durch** folgende Merkmale:
a) jede plattenförmige Aufnahme (28) weist eine ebene Anlagefläche (35) für die Wickellasche (16) und eine muldenförmige Formfläche (36) für die Anlage der Tasche (12) auf,
b) Saugbohrungen (34) zum Fixieren des Beutels (10) sind im Bereich der Anlagefläche (35) für die Wickellasche (16) und im Bereich der Formfläche (36) für die Tasche (12) angeordnet,
c) ein mechanisches Halteorgan, nämlich mindestens ein Klemmhebel (38), dient zum Fixieren der Wickellasche (16) an der Aufnahme (28),
d) der gewölbte Taschenhalter (37) dient zum Fixieren der Tasche (12).

5. Vorrichtung nach Anspruch 1 oder einem der weiteren Ansprüche, **dadurch gekennzeichnet, dass** der Revolver (24) eine vorzugsweise schräg nach unten gerichtete Beschickungsstation (40) zur Aufnahme der vorgefertigten Beutel (10), eine nachfolgende Füllstation (41) in vorzugsweise aufrechter Ebene mit nach oben weisender Öffnung (17) der Tasche (12), eine darauffolgende Schließstation (42) in vorzugsweise schräg gerichteter Ebene und danach eine Wickelstation (43) in vorzugsweise aufrechter Ebene zum Falten des Beutels (10) und zur Abgabe desselben an einen Abförderer (44) aufweist.

6. Vorrichtung nach Anspruch 1 oder einem der weiteren Ansprüche, **gekennzeichnet durch** folgende Merkmale:
a) die Schließstation (42) ist im Bereich eines schräggerichteten Wandabschnitts (29) des Revolvers (24) gebildet,
b) ein ortsfest gelagertes, bewegbares Siegelorgan (49) mit einem Siegelbalken (50) ist bis zur Anlage an dem Beutel (10) im Bereich einer Vorderwand (14) der Tasche (12), außerhalb des Füllbereichs, bewegbar zur Herstellung bzw. Anbringung einer Verschlussnaht im Bereich der Öffnung (17),
c) vorzugsweise ist dem Siegelbalken (50) ein Niederhalter (52) zugeordnet, der beim Abheben des Siegelbalkens (50) von dem Beutel (10) nach einem Siegeltakt am Beutel anliegt und mit zeitlichem Nachlauf von diesem abhebbar ist, insbesondere aufgrund Belastung **durch** eine Feder (54) in Richtung einer Anlage am Beutel (10).

7. Vorrichtung nach Anspruch 1 oder einem der weiteren Ansprüche, **gekennzeichnet durch** folgende Merkmale:
a) im Bereich einer Wickelstation (43) bzw. im Bereich einer Abgabe für die fertiggestellten Beutel (10) des mehrere Bearbeitungsstationen bildenden Revolvers (24) ist ein Übertragungsorgan angeordnet zur Übergabe von Verschlussstreifen bzw. Tapes (23) zum Fixieren der Lasche (16, 20) am Beutel (10),
b) das Übertragungsorgan weist einen Tapehalter (66) auf zum Erfassen jeweils eines Tapes (23) und zur Übergabe an den (gewickelten) Beutel (10),
c) der Tapehalter (66) ist vorzugsweise als Saugorgan ausgebildet und an einem Schwenkarm (65) angebracht, der das Tape (23) von einem Tapeförderer (64) übernimmt.

8. Vorrichtung nach Anspruch 1 oder einem der weiteren Ansprüche, **dadurch gekennzeichnet, dass** die Falt- bzw. Wickelstation (43) im Bereich einer aufrechten Umfangsfläche des Revolvers (24) gebildet ist, nämlich im Bereich eines aufrechten Wandabschnitts (29), wobei der Beutel (10) in der Wickelstation (43) mit der Tasche (12) oberhalb der Wickellasche (16) bzw. mit nach unten weisender Öffnung (17) durch den Taschenhalter (37) gehalten und in einem ersten Falt- bzw. Wickelschritt die Tasche (12) in Abwärtsrichtung umlegbar ist bis zur Anlage an einem Mittelabschnitt (19) der Wickellasche (16).

9. Vorrichtung nach Anspruch 8 oder einem der weiteren Ansprüche, **dadurch gekennzeichnet, dass** die Tasche (12) nach Lösen des Taschenhalters (37) und gegebenenfalls Entlüften der Saugbohrungen (34) durch einen Falthebel (56) zur Anlage an der Tasche (12) umfaltbar ist, wobei der Falthebel (56) vorzugsweise im Inneren des Revolvers (24) ortsfest gelagert ist und mindestens einen abgewinkelten Finger (58) zur Beaufschlagung der Tasche (12) aufweist.

10. Vorrichtung nach Anspruch 8 oder einem der weiteren Ansprüche, **dadurch gekennzeichnet, dass** ein unterer Bereich der Wickellasche (16), nämlich die Randlasche (20), durch ein vorzugsweise ortsfestes Betätigungsorgan in Aufwärtsrichtung faltbar ist bis zur Anlage an einer freien Fläche des Beutels (10) bzw. der Tasche (12), insbesondere an der Rückwand (15) derselben.

11. Vorrichtung nach Anspruch 10 oder einem der weiteren Ansprüche, **dadurch gekennzeichnet, dass** die Randlasche (20) durch einen Laschenfalter (59), der vorzugsweise ortsfest im Inneren des Revolvers (24) gelagert ist, mit einem abgewinkelten, insbesondere bügelförmigen Schenkel (60) faltbar und in der Faltstellung fixierbar ist.

12. Vorrichtung nach Anspruch 1 oder einem der weiteren Ansprüche, **gekennzeichnet durch** folgende Merkmale:
a) der um eine horizontale Achse drehend gelagerte Revolver (24) ist an mindestens einer Seite (teilweise) offen,
b) Organe für Arbeitsschritte an den Beuteln (10) bzw. Tragorgane (57) für ortsfest gelagerte, bewegbare Handhabungsorgane, insbesondere Faltorgane, Halteorgane und dergleichen, ragen über die offene Seite in das Innere des Revolvers (24),
c) die Bearbeitungsorgane sind im Bereich einer Bearbeitungsstation des Revolvers (24) positioniert und **durch** Ausnehmungen (70) bzw. Öffnungen (71) in der Wandung (25) des Revolvers (24) hindurchführbar zur Ausführung von Handhabungen an der Außenseite des Revolvers (24).

13. Vorrichtung nach Anspruch 12 oder einem der weiteren Ansprüche, **dadurch gekennzeichnet, dass** der Revolver (24) eine belastbare Endwandung (26 bzw. 29) aufweist zur Lagerung bzw. Abstützung des Revolvers (24) auf einer einseitig angebrachten Antriebswelle (27) oder auf einer in Längsrichtung durch den Revolver (24) hindurchgeführten, feststehenden Drehachse (72), auf der der Revolver (24) mittels Drehlager (73) abgestützt ist.

14. Vorrichtung nach Anspruch 12 oder einem der weiteren Ansprüche, **dadurch gekennzeichnet, dass** der Revolver (24) mittels Zahnradgetriebe drehend angetrieben ist, insbesondere mittels Antriebsritzel (76), welches an einer offenen Seite des Revolvers (24) mit einem randseitig innerhalb des Revolvers angebrachten Zahnkranz (75) kämmt.

## Claims

1. An apparatus for handling bags (10) made of sheet material or the like, in particular for tobacco bags, having a pocket (12) which has a closable opening (17) and comprises front wall (14), rear wall (15) and with a closure or wrapping flap (16) as a continuation of the rear wall (15) of the pocket (12), wherein the bags (10) can be conveyed one after the other through processing stations by way of a turret (24) which circulates on a horizontal axis of rotation and which has mounts (28) for a respective bag (10), **characterized by** the following features:
a) the mounts (28) for a bag (10) comprise a preferably plate-like carrying element on which the unfilled bag (10) abuts with the rear wall (15) of the pocket (12) and with the non-folded, elongate closure or wrapping flap (16),
b) the mount (28) has suction bores (34) for fixing the bag (10) on the mount (28) in the region of the pocket (12) and/or of the wrapping flap (16),
c) arranged on each mount (28) is at least one mechanical retaining mechanism for the pocket (12), namely a preferably curved, movable or pivotable pocket holder (37) and/or at least one clamping lever (38), which is assigned to the wrapping flap (16) of the bag (10),
d) the bags (10) can be transported by the turret (24) through a plurality of processing stations, namely through a charging station (40) for transferring the bags (10) to the turret (24), through a filling station (41) for the introduction of the contents - tobacco portion (11) - into the pocket (12), through a closing station (42) for closing the pocket (12), through a wrapping station (43) for folding the wrapping flap (16) into the correct pack position.
(Disclosed on page 9, first paragraph, to page 10, second paragraph of WO)

2. The apparatus as claimed in claim 1, **characterized in that** the turret (24) comprises a plurality of, in particular four, sub-turrets (30, 31, 32, 33) located one beside the other in the axial direction, wherein each sub-turret (30..33) has mounts (28) for bags (10), said mounts (28) having the same directional and relative positioning, and preferably the sub-turrets (30..33) are connected to form a structural unit with a common, cyclic drive.

3. The apparatus as claimed in claim 1 or 2, **characterized in that** the turret (24) has a hexagonal contour with six wall portions (29), preferably of the same size, which are connected at corresponding angles in each case to adjacent wall portions (29) such that in each case two wall portions (29) located diametrically opposite one another in pairs are directed in parallel fashion, wherein the mounts (28) are in each case fitted in the region of a planar wall portion (29).

4. The apparatus according to claim 1 or one of the further claims, **characterized by** the following features:
a) each plate-like mount (28) has a planar abutment surface (35) for the wrapping flap (16) and a trough-like shaped surface (36) for the abutment of the pocket (12),
b) suction bores (34) for fixing the bag (10) are arranged in the region of the abutment surface for the wrapping flap (16) and in the region of the shaped surface (36) for the pocket (12),
c) a mechanical retaining mechanism, namely at least one clamping lever (38), serves for fixing the wrapping flap (16) on the mount (28),
d) the curved pocket holder (37) serves for fixing the pocket (12).

5. The apparatus as claimed in claim 1 or one of the further claims, **characterized in that** the turret (24) has a preferably obliquely downwardly directed charging station (40) for accommodating the prefabricated bags (10), a subsequent filling station (41) in a preferably upright plane with the opening (17) of the pocket (12) oriented upwards, a following closing station (42) in a preferably obliquely directed plane and, thereafter, a wrapping station (43) in a preferably upright plane for folding the bag (10) and for discharging same to a removal conveyor (44).

6. The apparatus as claimed in claim 1 or one of the further claims, **characterized by** the following features:
a) the closing station (42) is formed in the region of a obliquely directed wall portion (29) of the turret (24),
b) a movable sealing mechanism (49), mounted at a fixed position, with a sealing bar (50) can be moved until it butts against the bag (10) in the region of a front wall (14) of the pocket (12), outside the filling region, in order to produce and/or apply a closure seam in the region of the opening (17),
c) preferably the sealing bar (50) is assigned a holding-down means (52) which, when the sealing bar (50) is lifted off from the bag (10) following a sealing cycle, abuts the bag and which can be lifted off from the latter with a time delay, in particular on account of loading by a spring (54) in the direction of an abutment against the bag (10).

7. The apparatus as claimed in claim 1 or one of the further claims, **characterized by** the following features:
a) arranged in the region of a wrapping station (43) or in the region of a discharge for the completed bags (10) of the turret (24), which forms a plurality of processing stations, is a transfer mechanism for transferring closure strips or tapes (23) for fixing the flap (16, 20) on the bag (10),
b) the transfer mechanism has a tape holder (66) for gripping a tape (23) in each case and for transfer to the (wrapped) bag (10),
c) the tape holder (66) if preferably configured as a suction mechanism and attached to a pivoting arm (65) which receives the tape (23) from a tape conveyor (64).

8. The apparatus as claimed in claim 1 or one of the further claims, **characterized in that** the folding or wrapping station (43) is formed in the region of an upright circumferential surface of the turret (24), namely in the region of an upright wall portion (29), wherein the bag (10) is retained by means of the pocket holder (37) in the wrapping station (43) with the pocket (12) above the wrapping flap (16) and with the opening (17) oriented downward and, in a first folding or wrapping step, the pocket (12) can be folded over in the downward direction until it butts against a central portion (19) of the wrapping flap (16).

9. The apparatus as claimed in claim 8 or one of the further claims, **characterized in that** the pocket (12), following release of the pocket holder (37) and possible stopping of the air supply to the suction bores (34), can be folded over by a folding lever (56) for butting against the pocket (12), wherein the folding lever (56) is mounted at a fixed location preferably in the interior of the turret (24) and has at least one angled finger (58) for acting upon the pocket (12).

10. The apparatus as claimed in claim 8 or one of the further claims, **characterized in that** a bottom region of the wrapping flap (16), namely the peripheral flap (20), can be folded in the upward direction by a preferably fixed-location actuating mechanism until it butts against a free surface of the bag (10) or of the pocket (12), in particular on the rear wall (15) of the same.

11. The apparatus as claimed in claim 10 or one of the further claims, **characterized in that** the peripheral flap (20) can be folded, and fixed in the folding position, by a flap folder (59), which is mounted preferably at a fixed location in the interior of the turret (24), by way of an angled, in particular bracket-like leg (60).

12. The apparatus as claimed in claim 1 or one of the further claims, **characterized by** the following features:
a) the turret (24), which is mounted for rotation about a horizontal axis, is open (in part) on at least one side,
b) mechanisms for carrying out operations on the bags (10) and carrier mechanisms (57) for fixed-location, movable handling mechanisms, in particular folding mechanisms, retaining mechanisms and the like, project via the open side into the interior of the turret (24),
c) the processing mechanisms are positioned in the region of a processing station of the turret (24) and can be guided through apertures (70) or openings (71) in the wall (25) of the turret (24) in order to execute handling operations on the outside of the turret (24).

13. The apparatus as claimed in claim 12 or one of the further claims, **characterized in that** the turret (24) has an end wall (26 or 29) which can be subjected to loading and is intended for mounting or supporting the turret (24) on a driveshaft (27), which is fitted at one end, or on a fixed axis-of-rotation element (72), which is guided through the turret (24) in the longitudinal direction and on which the turret (24) is supported by means of rotary bearings (73).

14. The apparatus as claimed in claim 12 or one of the further claims, **characterized in that** the turret (24) is driven in rotation by means of toothed gear mechanisms, in particular by means of a drive pinion (76), which meshes, on an open side of the turret (24), with a toothed ring (75) fitted peripherally within the turret.

## Revendications

1. Dispositif pour manipuler des sachets (10) constitués de film ou similaires, en particulier de sachets de tabac, comprenant une poche (12) présentant une ouverture refermable (17), constituée d'une paroi avant (14), d'une paroi arrière (15) et d'un rabat de fermeture ou d'enroulement (16) sous forme de prolongement de la paroi arrière (15) de la poche (12), les sachets (10) pouvant être transportés successivement à travers des postes de traitement par une tourelle (24) rotative avec un axe de rotation horizontal, présentant des logements (28) pour chaque sachet (10), **caractérisé par** les caractéristiques suivantes :
a) les logements (28) pour un sachet (10) se composent d'un élément de support de préférence en forme de plaque sur lequel s'applique le sachet non rempli (10) par la paroi arrière (15) de la poche (12) et par le rabat de fermeture ou d'enroulement (16) déplié, étiré en longueur,
b) le logement (28) présente des orifices d'aspiration (34) pour fixer le sachet (10) dans la région de la poche (12) et/ou du rabat d'enroulement (16) contre le logement (28),
c) au moins un organe de retenue mécanique pour la poche (12) est disposé sur chaque logement (28), à savoir un dispositif de retenue de poche (37) de préférence cintré, pouvant être déplacé ou pivoté et/ou au moins un levier de serrage (38) associé au rabat d'enroulement (16) du sachet (10),
d) les sachets (10) peuvent être transportés par la tourelle (24) à travers plusieurs postes de traitement, à savoir à travers un poste de chargement (40) pour transférer les sachets (10) à la tourelle (24), à travers un poste de remplissage (41) pour introduire le contenu - la portion de tabac (11) - dans la poche (12), à travers un poste de fermeture (42) pour fermer la poche (12), et à travers un poste d'enroulement (43) pour plier le rabat d'enroulement (16) dans la position prête pour l'emballage.

2. Dispositif selon la revendication 1, **caractérisé en ce que** la tourelle (24) se compose de plusieurs, en particulier de quatre, tourelles partielles (30, 31, 32, 33) juxtaposées dans la direction axiale, chaque tourelle partielle (30.. 33) présentant des logements (28) pour les sachets (10) orientés dans le même sens ou disposés dans la même position relative et de préférence les tourelles partielles (30.. 33) étant connectées à un entraînement commun cadencé pour former une unité constructive.

3. Dispositif selon la revendication 1 ou 2, **caractérisé en ce que** la tourelle (24) présente un contour hexagonal avec six portions de paroi de préférence de même taille (29) qui sont connectées, par des angles coïncidents, à chaque fois à des portions de paroi adjacentes (29) de telle sorte qu'à chaque fois deux portions dé paroi diamétralement opposées l'une à l'autre par paires (29) soient orientées parallèlement, les logements (28) étant à chaque fois prévus dans la région d'une portion de paroi plane (29).

4. Dispositif selon la revendication 1 ou selon l'une quelconque des autres revendications, **caractérisé par** les caractéristiques suivantes :
a) chaque logement en forme de plaque (28) présente une face d'appui plane (35) pour le rabat d'enroulement (16) et une face de formage en forme de creux (36) pour l'application de la poche (12),
b) des orifices d'aspiration (34) pour la fixation du sachet (10) sont disposés dans la région de la face d'appui (35) pour le rabat d'enroulement (16) et dans la région de la face de formage (36) pour la poche (12),
c) un organe de retenue mécanique, à savoir au moins un levier de serrage (38), sert à la fixation du rabat d'enroulement (16) sur le logement (28),
d) le dispositif de retenue de poche cintré (37) sert à la fixation de la poche (12).

5. Dispositif selon la revendication 1 ou l'une quelconque des autres revendications, **caractérisé en ce que** la tourelle (24) présente un poste de chargement (40) de préférence orienté obliquement vers le bas pour recevoir les sachets préfabriqués (10), un poste de remplissage subséquent (41) dans un plan de préférence vertical avec une ouverture orientée vers le haut (17) de la poche (12), un poste de fermeture subséquent (42) dans un plan orienté de préférence obliquement et ensuite un poste d'enroulement (43) dans un plan de préférence vertical pour plier le sachet (10) et pour le délivrer à un transporteur d'évacuation (44).

6. Dispositif selon la revendication 1 ou selon l'une quelconque des autres revendications, **caractérisé par** les caractéristiques suivantes :
a) le poste de fermeture (42) est formé dans la région d'une portion de paroi orientée obliquement (29) de la tourelle (24),
b) un organe de scellage mobile, supporté fixement (49), avec une poutre de scellage (50), peut être déplacé jusqu'à venir en appui contre le sachet (10) dans la région d'une paroi avant (14) de la poche (12), à l'extérieur de la région de remplissage, afin de créer ou d'appliquer un joint de fermeture dans la région de l'ouverture (17),
c) de préférence, un serre-flan (52) est associé à la poutre de scellage (50), lequel, lors du soulèvement de la poutre de scellage (50) du sachet (10) après une opération de scellage, s'applique contre le sachet et peut être soulevé de celui-ci après une temporisation, en particulier sous l'effet d'une sollicitation par un ressort (54) dans la direction d'un appui contre le sachet (10).

7. Dispositif selon la revendication 1 ou selon l'une quelconque des autres revendications, **caractérisé par** les caractéristiques suivantes :
a) un organe de transfert est disposé dans la région d'un poste d'enroulement (43) ou dans la région d'une dépose pour les sachets finis (10) de la tourelle (24) formant plusieurs postes de traitement, en vue du transfert de bandes de fermeture ou de rubans (23) pour fixer le rabat (16, 20) au sachet (10),
b) l'organe de transfert présente un dispositif de retenue de ruban (66) pour saisir à chaque fois un ruban (23) et le transférer au sachet (enroulé) (10),
c) le dispositif de retenue de ruban (66) est réalisé de préférence en tant qu'organe d'aspiration et est monté sur un bras pivotant (65) qui reprend le ruban (23) depuis un transporteur de ruban (64).

8. Dispositif selon la revendication 1 ou selon l'une quelconque des autres revendications, **caractérisé en ce que** le poste de pliage ou d'enroulement (43) est formé dans la région d'une surface périphérique verticale de la tourelle (24), à savoir dans la région d'une portion de paroi verticale (29), le sachet (10) étant retenu dans le poste d'enroulement (43) avec la poche (12) au-dessus du rabat d'enroulement (16) ou avec l'ouverture (17) orientée vers le bas par le dispositif de retenue de poche (37) et la poche (12) pouvant être rabattue vers le bas dans une première étape de pliage ou d'enroulement jusqu'à venir en appui contre une portion centrale (19) du rabat d'enroulement (16).

9. Dispositif selon la revendication 8 ou selon l'une quelconque des autres revendications, **caractérisé en ce que** la poche (12), après la libération du dispositif de retenue de poche (37) et éventuellement l'évacuation des orifices d'aspiration (34), peut être repliée par un levier de pliage (56) pour application contre la poche (12), le levier de pliage (56) étant de préférence supporté fixement à l'intérieur de la tourelle (24) et présentant au moins un doigt coudé (58) pour solliciter la poche (12).

10. Dispositif selon la revendication 8 ou selon l'une quelconque des autres revendications, **caractérisé en ce qu'**une région inférieure du rabat d'enroulement (16), à savoir le rabat de bord (20), peut être pliée vers le haut par un organe d'actionnement de préférence fixe, jusqu'à venir en appui contre une surface libre du sachet (10) ou de la poche (12), en particulier contre la paroi arrière (15) de celui-ci ou de celle-ci.

11. Dispositif selon la revendication 10 ou selon l'une quelconque des autres revendications, **caractérisé en ce que** le rabat de bord (20) peut être plié par un dispositif de pliage de rabat (59) qui est supporté de préférence fixement à l'intérieur de la tourelle (24), avec une branche coudée, en particulier en forme d'étrier (60), et peut être fixé dans la position pliée.

12. Dispositif selon la revendication 1 ou selon l'une quelconque des autres revendications, **caractérisé par** les caractéristiques suivantes :
a) la tourelle (24) supportée à rotation autour d'un axe horizontal est (partiellement) ouverte au niveau d'au moins un côté,
b) des organes pour des étapes de travail au niveau des sachets (10) ou des organes de support (57) pour des organes de manipulation déplaçables supportés fixement, en particulier des organes de pliage, des organes de retenue et similaires, pénètrent par le biais du côté ouvert à l'intérieur de la tourelle (24),
c) les organes de traitement sont positionnés dans la région d'un poste de traitement de la tourelle (24) et peuvent être guidés à travers des évidements (70) ou des ouvertures (71) dans la paroi (25) de la tourelle (24) pour effectuer des manipulations au niveau du côté extérieur de la tourelle (24).

13. Dispositif selon la revendication 12 ou selon l'une quelconque des autres revendications, **caractérisé en ce que** la tourelle (24) présente une paroi d'extrémité pouvant être sollicitée (26 ou 29) pour l'appui ou le support de la tourelle (24) sur un arbre d'entraînement (27) monté d'un côté ou sur un axe de rotation fixe (72), guidé dans la direction longitudinale à travers la tourelle (24), sur lequel la tourelle (24) est supportée au moyen de paliers pivotants (73).

14. Dispositif selon la revendication 12 ou selon l'une quelconque des autres revendications, **caractérisé en ce que** la tourelle (24) est entraînée en rotation au moyen d'une transmission à engrenage, en particulier au moyen d'un pignon d'entraînement (76) qui s'engrène au niveau d'un côté ouvert de la tourelle (24) avec une couronne dentée (75) montée du côté du bord à l'intérieur de la tourelle.
